# FASCICULE DE BREVET EUROPEEN

(11) **EP 0 958 893 B1**
(45) Date de publication et mention de la délivrance du brevet: **31.07.2002**
(21) Numéro de dépôt: 99401102.1
(22) Date de dépôt: 05.05.1999
(51) Int. Cl.: B25B 7/00, B25G 1/10

(54) **Pince à poignées ergonomiques**
Zange mit ergonomischen Griffen
Pliers with ergonomic grips

(30) Priorité: 15.05.1998 FR 9806192
(43) Date de publication de la demande: 24.11.1999
(73) Titulaire: FACOM, 91420 Morangis Cédex (FR)
(72) Inventeur: Gomas, Hervé, 77310 Saint Fargeau, Ponthierry (FR)
(74) Mandataire: Jacobson, Claude

(56) Documents cités:
- EP-A- 0 228 659
- CH-A- 416 370
- FR-A- 2 215 294
- US-A- 5 119 561
- US-A- 5 279 034
- US-A- 5 463 814

## Description

La présente invention est relative à une pince du du type décrit dans le préambule de la revendication 1 (voir par exemple FR-A-2 215 294).

L'invention s'applique notamment aux pinces de serrage telles que les pinces à becs plats ou ronds, les pinces dites "universelles" ou les pinces multiprises.

On entend par "profil essentiellement convexe" un profil fermé dépourvu de concavité fortement prononcée comme celle qui résulte du pliage en U d'une tôle. De telles concavités se rencontrent dans les poignées de sécateurs et de cisailles à main, mais sont incompatibles avec les impératifs des poignées de pinces. En effet, ces dernières doivent permettre à l'utilisateur d'exercer des efforts très divers de façon répétitive : serrage, torsion, traction, torsion-traction, efforts de levier perpendiculaires à la direction générale des poignées, etc.

L'invention a pour but d'améliorer l'ergonomie des poignées de pince en tenant compte de ces impératifs.

A cet effet, l'invention a pour objet une pince du type précité, caractérisée par la partie caractérisante de la revendication 1.

La pince suivant l'invention peut comporter une ou plusieurs des caractéristiques des revendications 2 à 16, prises isolément ou suivant toutes leurs caractéristiques techniquement possibles.

Il est à noter que le US-A-5 463 814 décrit des grands ciseaux dont la poignée supérieure a, dans sa partie proximale, un profil extérieur dissymétrique.

Un exemple de réalisation de l'invention va maintenant être décrit en regard des dessins annexés, sur lesquels :
- la Figure 1 est une vue de côté d'une pince conforme à l'invention;
- la Figure 2 est une vue de dessus de la même pince;
- la Figure 3 est une vue en bout, de l'arrière, de la pince;
- la Figure 4 en est une vue en bout de l'avant;
- la Figure 5 est une vue de côté d'une poignée de la pince;
- les Figures 6 à 8 sont des vues prises en coupe respectivement suivant les lignes VI-VI à VIII-VIII de la Figure 5;
- la Figure 9 est une vue de dessus de la même poignée;
- les Figures 10 et 11 sont des vues schématiques de côté d'une pince multiprise suivant l'invention, dans deux positions différentes d'utilisation;
- la Figure 12 est une vue en perspective de dessous de la poignée inférieure de la pince des Figures 10 et 11; et
- la Figure 13 est une vue en coupe transversale, vue de l'avant, d'une variante.

La pince 1 représentée aux Figures 1 à 4 est une pince dite "universelle" constituée de deux membres métalliques 1A, 1B, d'un rivet d'articulation 2 et de deux poignées 3A, 3B constituées d'une ou plusieurs matières plastiques et/ou élastomères.

Chaque membre 1A, 1B définit une demi-maillure plane 4A, 4B d'où part vers l'avant une mâchoire ou mors de serrage 5A, 5B. Le membre se prolonge vers l'arrière par une branche 7A, 7B dont seule la partie d'extrémité avant ou distale est visible sur les dessins. Les deux demi-maillures sont appliquées l'une sur l'autre et sont maintenues assemblées par le rivet 2 pour former la maillure 4 de la pince. Les deux membres 1A et 1B se croisent à l'emplacement de cette maillure.

On a désigné par P le plan moyen de la maillure, qui est le plan de glissement des demi-maillures 4A et 4B l'une sur l'autre.

Chaque poignée 3A, 3B est une poignée surmoulée en une ou plusieurs opérations sur la branche 7A, 7B correspondante, ou bien réalisée séparément puis enfilée sur cette branche et assujettie à celle-ci, ou encore venue de matière avec la branche.

On décrira ci-dessous en détail la forme de la poignée 3A "supérieure" (en considérant la Figure 1). La forme de l'autre poignée 3B s'en déduit par retournement autour de la ligne centrale de l'outil, qui est, en position fermée de la pince, l'intersection du plan P et du plan médian Q des deux poignées qui passe par l'axe du rivet 2.

La poignée 3A présente, d'avant en arrière, une garde 8A, une partie distale 9A, une partie de transition 10A et une partie proximale 11A à bout arrondi 12A. Les parties 9A à 12A au moins ne comportent aucune arête vive. Les traits qui apparaissent sur les différentes figures sont des lignes fictives, destinées à montrer clairement la forme de la poignée.

Chacune des poignées a en section transversale, sur ses parties 9A à 12A, un profil essentiellement convexe, au sens indiqué plus haut et comme on le décrira plus en détail ci-dessous.

Toutefois, une fraction au moins de la surface des poignées peut comporter des évidements peu profonds destinés à augmenter l'adhérence avec la main de l'utilisateur, comme bien connu dans la technique.

La poignée 3A présente, de son extrémité avant ou distale jusqu'à un point situé dans la partie 11A mais espacé de l'extrémité arrière de la poignée, un conduit borgne 13 à section rectangulaire dans lequel s'étend la branche 7A. Le plan P est le plan de symétrie vertical du conduit 13. Ce dernier a une largeur sensiblement constante, et une hauteur qui décroît progressivement vers l'arrière.

Dans les parties 9A et 10A, c'est-à-dire sur sensiblement la moitié avant de sa longueur, la poignée présente une section ovoïde sensiblement symétrique par rapport à sa ligne moyenne L parallèle au plan P. La ligne L est la ligne située à mi-distance des deux tangentes T1 et T2 à la section parallèles au plan P. Dans cet exemple, la ligne L est contenue dans le plan P.

Plus précisément, dans la partie 9A (Figure 6), cette section comporte un profil extérieur, c'est-à-dire supérieur, 14 qui est à peu près semi-circulaire, et un profil intérieur ou inférieur 15 sensiblement rectiligne et perpendiculaire au plan P, avec deux larges arrondis de raccordement 16.

Dans la partie 10A (Figure 7), le profil est analogue mais plus aplati, c'est-à-dire que le profil supérieur 14 est sensiblement une demi-ellipse. De plus, le profil est légèrement plus large que dans la partie 9A, de part et d'autre de la ligne L.

La section de la poignée change nettement dans la partie arrière ou proximale 11A, où son profil prend une forme de haricot.

Ainsi, en considérant la Figure 8, alors que la portion 17 située à droite du plan P conserve sensiblement la même forme que dans la partie 10A de la poignée, la portion 18 située à gauche de ce plan est nettement allongée dans le sens horizontal.

De plus, la portion 18 a un profil supérieur plus fortement plongeant vers le bas.

On entend par là que le point de contact A1 de la portion 18 avec la tangente T1 est plus proche du plan Q que le point de contact A2 de la portion 17 avec la tangente T2.

Ainsi, d'une part, la ligne L est décalée vers la gauche de la Figure 8, c'est-à-dire vers la paume d'une main droite qui saisit la pince, et, d'autre part le profil supérieur 14 est dissymétrique par rapport à cette ligne L.

Par ailleurs, le profil inférieur de la section est une courbe légèrement concave 19 qui se raccorde tangentiellement aux arrondis latéraux 16.

De cette manière, en vue de dessus (Figure 9), la poignée 3A est délimitée, dans les parties 9A et 10A, par deux lignes supérieure 21 et inférieure 22 sensiblement rectilignes et parallèles au plan P. La ligne 22 se poursuit, avec une légère divergence par rapport au plan P, jusqu'au bout arrondi 12A, auquel elle se raccorde tangentiellement.

Au contraire, dans la partie 11A de la poignée, la ligne 21 dévie vers le haut pour former une courbe convexe 23 qui se raccorde tangentiellement à l'arrondi 12A. La transition entre la ligne 21 et la courbe 23 s'effectue au moyen d'une courbe concave 24 à grand rayon de courbure.

Ainsi, en considérant, sur la Figure 9, l'ensemble des segments de la poignée perpendiculaires au plan P, tels que les segments S1, S2 et S3 situés respectivement dans les parties 9A, 10A et 11A, le lieu géométrique LG des milieux de ces segments tels que M1, M2 et M3, forme une ligne LG1 qui est voisine de la trace du plan P dans les parties 9A et 10A, puis qui, dans la partie 11A, s'incurve vers le haut (ligne LG2) puis vers le bas (ligne LG3).

Comme on le comprend, pour la poignée supérieure de la pince, la région élargie 18 se trouve du côté de la paume d'une main droite qui saisit l'outil. En vue de dessus, du fait de la description qui précède, les deux poignées sont décalées l'une par rapport à l'autre dans leurs parties 11A, 11B, comme on le voit bien sur la Figure 2.

Par ailleurs, en considérant l'ensemble de la pince, en vue de côté (Figure 1), les parties proximales 11A et 11B ont des profils extérieurs sensiblement parallèles l'un à l'autre et au plan Q.

La forme des poignées 3A, 3B décrite ci-dessus présente des avantages importants pour un utilisateur droitier :
- La surface de contact de la poignée supérieure avec la paume de la main est très large, ce qui assure une prise améliorée et une adaptation optimale au mouvement de la main qui se ferme sur les deux poignées.
- La section aplatie des poignées permet de refermer efficacement les quatre doigts autres que le pouce, notamment l'annulaire et l'auriculaire, sur la poignée inférieure pour exercer une traction sur la pince. La forme concave et en dévers du contour 19 facilite encore ce type de prise de l'outil, et offre de plus une grande surface d'appui aux doigts pour ouvrir la pince.
- Grâce à la forme extérieure sensiblement rectiligne que les parties 11A, 11B présentent en vue de côté, l'ouverture de la pince est facilitée et, en position ouverte, l'effort de serrage ne tend pas à faire glisser la main vers l'avant ou vers l'arrière.
- L'ensemble de la région de la poignée qui est en contact avec la main est dépourvu d'arête vive, de sorte que la main ne risque pas d'être blessée, quel que soit l'effort ou la combinaison d'efforts exercé sur l'outil : serrage, torsion, traction, torsion-traction, efforts de levier exercés dans le plan P, dans le plan Q ou dans un plan intermédiaire entre ceux-ci.

La pince décrite ci-dessus et représentée apporte les avantages précités pour les droitiers, sans inconvénient ou inconfort particulier pour les gauchers. En variante, les déformations de la partie proximale 11A des poignées pourraient être plus prononcées, pour accroître leurs effets bénéfiques expliqués plus haut, mais il conviendrait alors de produire un outil symétrique par rapport au plan P, destiné aux gauchers.

En variante également, la dissymétrie des poignées peut se prolonger dans la partie intermédiaire 10A, 10B et même éventuellement dans la partie avant 9A, 9B, en s'atténuant progressivement.

On a représenté aux Figures 10 et 11 une pince multiprise suivant l'invention. Les éléments communs au mode de réalisation des Figures 1 à 9 portent les mêmes numéros de référence, augmentés de 30, et on ne les redécrira pas.

Le rivet 32 peut être positionné, comme connu, dans l'un quelconque des crans 55 d'une lumière oblongue 56 du membre 31B. Par conséquent, lorsque la pince est fermée (Figure 11), le plan moyen Q des deux poignées est parallèle à l'axe du rivet 32 mais espacé de celui-ci.

La poignée inférieure 33B comporte une garde 38B à son extrémité avant et, en arrière de celle-ci, un bourrelet 57 dont la saillie est plus faible. La distance entre ce bourrelet et la garde 38B est suffisante pour recevoir un index (Figure 11).

Ainsi, l'utilisateur peut placer sa main avec l'index 58 soit juste derrière le bourrelet 57 (Figure 10), soit entre ce dernier et la garde 38B (Figure 11).

Dans le premier cas, l'effort de serrage est augmenté, ce qui est avantageux pour saisir et pousser un objet 59 épais. On voit sur la Figure 10 que la garde 38A se trouve alors à peu près au droit du bourrelet 57. De plus, la main est bien calée vers l'avant lorsque les branches de la pince font un angle important entre elles.

Dans le cas de la Figure 11, on peut facilement pousser et tirer sur une pièce de petites dimensions. Les gardes 38A et 38B se trouvent sensiblement au droit l'une de l'autre.

Le bourrelet 57 se prolonge latéralement sur les deux côtés de la poignée, par exemple grâce à une forme sensiblement torique qui se raccorde par des arrondis au reste de la poignée (Figure 12). Ceci favorise le bon positionnement de la main sur la pince, notamment lors de l'ouverture de celle-ci.

Il est à noter que le bourrelet 57 peut être prévu sur tout autre type de pince, avec des avantages analogues. Il améliore l'ergonomie de l'outil vis-à-vis des doigts antérieurs, notamment de l'index, tandis que la forme dissymétrique des poignées décrites plus haut favorise plus particulièrement les doigts postérieurs et la paume de la main.

Dans la variante de la Figure 13, relative à une pince à axe d'articulation fixe, les sections transversales des deux poignées, dans la partie distale au moins, sont symétriques par rapport au plan médian Q défini plus haut. Ceci permet aux gauchers d'utiliser l'outil dans les mêmes conditions que les droitiers, par simple retournement de la pince autour de sa ligne centrale.

## Revendications

1. Pince, du type comprenant deux branches (7A, 7B) ayant une zone formant poignée (3A, 3B) solidaire de la branche et qui, au moins dans une partie proximale (11A, 11B), a une section transversale dont le profil est convexe ou essentiellement convexe, ces branches étant articulées l'une à l'autre dans une région de maillure (4) et se prolongeant au-delà de la maillure en définissant des mâchoires (5A, 5B), chaque poignée (3A, 3B) présentant une face extérieure (14) et une face intérieure (15,19) avec deux arrondis (16) de raccordement, chaque section transversale de chaque poignée définissant une ligne moyenne (L) parallèle au plan moyen (P) de la maillure (4) constitué par le plan de glissement des demi-maillures (4A, 4B) l'une sur l'autre et située à mi-distance de deux tangentes (T₁, T₂) à la section transversale, les dites tangentes (T₁,T₂) étant parallèles audit plan (P), **caractérisée en ce que** chaque poignée (3A, 3B) a, au moins dans ladite partie proximale (11A, 11B), une section transversale qui, par rapport à sa ligne moyenne (L), présente un profil pour la face extérieure (14) dissymétrique dont la forme est plus fortement plongeante vers un côté de la poignée, et **en ce que**, en observant la poignée du côté de sa face extérieure dans ladite partie proximale de chaque poignée (3A ; 3B), le lieu géométrique (LG) des milieux des segments (S3) perpendiculaires audit plan moyen (P) forme une courbe (LG3) dont la convexité est dirigée vers ledit côté.

2. Pince suivant la revendication 1, **caractérisée en ce que**, pour la poignée supérieure (3A), ledit côté est dirigé vers la paume de la main destinée à saisir la pince.

3. Pince suivant la revendication 1 ou 2, **caractérisée en ce que**, dans ladite partie proximale (11A, 11B), chaque poignée (3A, 3B) présente une section (Si) transversale plus large que haute.

4. Pince suivant la revendication 3, **caractérisée en ce que** ladite section transversale a un profil extérieur (14) convexe et un profil intérieur (19) concave, donnant à la poignée une section transversale en forme générale de haricot.

5. Pince suivant l'une quelconque des revendications 1 à 4, **caractérisée en ce que** ladite courbe (LG3) se prolonge vers l'extrémité distale (9A,9B) de la poignée (3A,3B) par une seconde courbe (LG2) dont la convexité est dirigée dans le sens opposé audit côté.

6. Pince suivant l'une quelconque des revendications 1 à 5, **caractérisée en ce que**, dans ladite partie proximale (11A, 11B), chaque poignée (3A, 3B) a, en vue de côté, un profil extérieur sensiblement rectiligne, les deux profils étant notamment sensiblement parallèles l'un à l'autre.

7. Pince suivant l'une quelconque des revendications 1 à 6, **caractérisée en ce que**, au moins dans ladite partie proximale (11A, 11B), et de préférence sur toute sa longueur, la poignée (3A, 3B) est dépourvue de toute arête vive.

8. Pince suivant l'une quelconque des revendications 1 à 7, **caractérisée en ce que** ledit profil dissymétrique se prolonge, éventuellement en s'atténuant, jusqu'à la région d'extrémité distale (9A, 9B) de la poignée (3A, 3B).

9. Pince suivant l'une quelconque des revendications 1 à 7, **caractérisée en ce que** la région d'extrémité distale (9A, 9B) de chaque poignée (3A, 3B) a une section transversale symétrique par rapport à ladite ligne moyenne (L).

10. Pince suivant l'une quelconque des revendications 1 à 9, **caractérisée en ce que**, au moins dans ladite partie proximale, les deux poignées (3A, 3B) sont, en section transversale, identiques et symétriques par rapport à la ligne centrale de la pince.

11. Pince suivant l'une quelconque des revendications 1 à 9, **caractérisée en ce que**, au moins dans ladite partie proximale, les deux poignées (3A, 3B) sont, en section transversale, symétriques par rapport à un plan médian (Q) des deux poignées qui, en position fermée de la. pince, est parallèle à l'axe d'articulation (2; 32) des deux branches(7A, 7B).

12. Pince suivant l'une quelconque des revendications 1 à 11, **caractérisée en ce qu'**une poignée (33B) au moins comporte, sur sa face extérieure, une garde d'extrémité distale (38B) et un bourrelet (57) unique espacé de cette garde d'une distance permettant la réception d'un index.

13. Pince suivant la revendication 12, **caractérisée en ce que** le bourrelet (57) a une hauteur de saillie inférieure à celle de la garde (38B).

14. Pince suivant la revendication 12 ou 13, **caractérisé en ce que** le bourrelet (57) se prolonge latéralement sur la poignée, notamment sur les deux côtés de celle-ci.

15. Pince suivant la revendication 14, **caractérisée en ce que** le bourrelet (57) a une forme généralement torique.

16. Pince suivant l'une quelconque des revendications 1 à 15, **caractérisée en ce qu'**elle est constituée par une pince de serrage, notamment une pince à becs plats ou ronds, une pince universelle ou une pince multiprise.

## Patentansprüche

1. Zange des Typs, der zwei Schenkel (7A, 7B) umfaßt, die eine einen Griff (3A, 3B) bildende Zone besitzen, die mit dem Schenkel fest verbunden ist und die wenigstens in einem proximalen Teil (11A, 11B) einen transversalen Querschnitt besitzt, dessen Profil konvex oder im wesentlichen konvex ist, wobei diese Schenkel in einem Ringanordnungsbereich (4) aneinander angelenkt sind, über die Ringanordnung hinaus verlängert sind und dabei Klemmbacken (5A, 5B) definieren, wobei jeder Griff (3A, 3B) eine Außenfläche (14) und eine Innenfläche (15, 19) mit abgerundeten Verbindungen (16) aufweist, wobei jeder transversale Querschnitt jedes Griffs eine Mittellinie (L) definiert, die zur Mittelebene (P) der Ringanordnung (4), die durch die Ebene gegeben ist, in der die Halbringe (4A, 4B) aneinander gleiten, parallel ist und sich beim halben Abstand zweier Tangenten (T₁, T₂) an den transversalen Querschnitt befindet, wobei die Tangenten (T₁, T₂) zu der Ebene (P) parallel sind, **dadurch gekennzeichnet, daß** jeder Griff (3A, 3B) wenigstens im proximalen Teil (11A, 11B) einen transversalen Querschnitt besitzt, der in bezug auf seine Mittellinie (L) für die Außenfläche (14) ein asymmetrisches Profil aufweist, dessen Form zu einer Seite des Griffs stärker vertieft ist, und daß bei Beobachtung des Griffs von seiten der Außenfläche im proximalen Teil des Griffs (3A; 3B) der geometrische Ort (LG) der Mitten der Segmente (S3), die zur Mittelebene (P) senkrecht sind, eine Kurve (LG3) bildet, deren Konvexität zu dieser Seite gerichtet ist.

2. Zange nach Anspruch 1, **dadurch gekennzeichnet, daß** für den oberen Griff (3A) die Seite zum Ballen der Hand gerichtet ist, die die Zange ergreifen soll.

3. Zange nach Anspruch 1 oder 2, **dadurch gekennzeichnet, daß** im proximalen Teil (11A, 11B) jeder Griff (3A, 3B) einen transversalen Querschnitt (S3) aufweist, der breiter als hoch ist.

4. Zange nach Anspruch 3, **dadurch gekennzeichnet, daß** der transversale Querschnitt ein konvexes Außenprofil (14) und ein konkaves Innenprofil (19) besitzt und dem Griff einen transversalen Querschnitt mit der allgemeinen Form einer Bohne verleiht.

5. Zange nacb einem der Ansprüche 1 bis 4, **dadurch gekennzeichnet, daß** die Kurve (LG3) zum distalen Ende (9A, 9B) des Griffs (3A, 3B) durch eine zweite Kurve (LG2) verlängert ist, deren Konvexität in die von der Seite abgewandte Richtung orientiert ist.

6. Zange nach einem der Ansprüche 1 bis 5, **dadurch gekennzeichnet, daß** jeder Griff (3A, 3B) im proximalen Teil (11A, 11B) in der Seitenansicht ein im wesentlichen geradliniges Außenprofil besitzt, wobei die beiden Profile insbesondere im wesentlichen zueinander parallel sind.

7. Zange nach einem der Ansprüche 1 bis 6, **dadurch gekennzeichnet, daß** der Griff (3A, 3B) wenigstens im proximalen Teil (11A, 11B) und vorzugsweise auf seiner gesamten Länge keinerlei scharfe Kante aufweist.

8. Zange nach einem der Ansprüche 1 bis 7, **dadurch gekennzeichnet, daß** das asymmetrische Profil, eventuell unter Verkleinerung, bis in den Bereich des distalen Endes (9A, 9B) des Griffs (3A, 3B) verlängert ist

9. Zange nach einem der Ansprüche 1 bis 7, **dadurch gekennzeichnet, daß** der Bereich des distalen Endes (9A, 9B) jedes Griffs (3A, 3B) einen in bezug auf die Mittellinie (L) symmetrischen transversalen Querschnitt besitzt.

10. Zange nach einem der Ansprüche 1 bis 9, **dadurch gekennzeichnet, daß** dic beiden Griffe (3A, 3B) wenigstens im proximalen Teil im transversalen Querschnitt völlig gleich und in bezug auf die Mittellinie der Zange symmetrisch sind.

11. Zange nach einem der Ansprüche 1 bis 9, **dadurch gekennzeichnet, daß** die beiden Griffe (3A, 3B) wenigstens im proximalen Teil im transversalen Querschnitt in bezug auf eine Medianebene (Q) der beiden Griffe, die in der geschlossenen Stellung der Zange zur Anlenkungsachse (2; 32) der beiden Schenkel (7A, 7B) parallel ist, symmetrisch sind.

12. Zange nach einem der Ansprüche 1 bis 11, **dadurch gekennzeichnet, daß** ein Griff (33B) auf seiner Außenfläche wenigstens einen Schutz (38B) des distalen Endes und einen einzigen Wulst (57), der von diesem Schutz um eine Strecke beabstandet ist, die die Aufnahme eines Index ermöglicht, umfaßt,

13. Zange nach Anspruch 12, **dadurch gekennzeichnet, daß** der Wulst (57) um eine Höhe vorsteht, die kleiner als jene des Schutzes (38B) ist.

14. Zange nach Anspruch 12 oder 13, **dadurch gekennzeichnet, daß** der Wulst (57) seitlich auf dem Griff, insbesondere auf dessen beiden Seiten, verlängert ist.

15. Zange nach Anspruch 14, **dadurch gekennzeichnet, daß** der Wulst (57) eine im allgemeinen torische Form hat.

16. Zange nach einem der Ansprüche 1 bis 15, **dadurch gekennzeichnet, daß** sie durch eine Klemmzange, insbesondere eine Zange mit flachen oder runden Backen, durch eine Kombizange oder durch eine Mehrfachgreifzange gebildet ist.

## Claims

1. Pliers of the type comprising two branches (7A, 7B) having an area forming a handle (3A, 3B) integral with the branch and having, at least in a proximal part (11A, 11B), a cross-section, the profile of which is convex or essentially convex, these branches being hinged one to the other in the area of the coupler (4) and extending beyond the coupler to define jaws (5A, 5B), each handle (3A, 3B) having an external face (14) and an internal face (15, 19) with two rounded (16) joints, each cross-section of each handle defining a middle line (L) parallel to the median plane (P) of the coupler (4) constituted by the sliding plane of the half couplers (4A, 4B), the one above the other and located halfway along two tangents (T₁, T₂) from the cross- section, said tangents (Ti, T₂) being parallel to said plane (P) **characterised in that** each handle (3A, 3B) has, at least in said proximal part (11A, 11B), a cross-section which, in relation to its middle line (L), has a profile for the external face (14) which is non-symmetrical with a shape plunging steeply towards one side of the handle and **in that**, observing the handle from the side of its external face in said proximal part of each handle (3A, 3B), the geometrical position (LG) of the centres of the segments (S3) perpendicular to said median plane (P) forms a curve (LG3) whose convexity is directed towards said side.

2. Pliers according to claim 1, **characterised in that,** for the upper handle (3A), said side is directed towards the palm of the hand intended to grip the pliers.

3. Pliers according to claim 1 or 2, **characterised in that,** in said proximal part (11A, 11B), each handle (3A, 3B) has a cross-section (Si) which is wider than its height.

4. Pliers according to claim 3, **characterised in that** said cross-section has a convex external profile (14) and a concave internal profile (19) which gives to the handle a cross-section with the general shape of a bean.

5. Pliers according to any one of claims 1 to 4, **characterised in that** said curve (LG3) is extended towards the distal end (9A, 9B) of the handle (3A, 3B) by a second curve (LG2) whose convexity is directed in the opposite direction of said side.

6. Pliers according to any one of claims 1 to 5, **characterised in that,** in said proximal part (11A, 11B), each handle (3A, 3B) has, when seen from the side, a substantially rectilinear external profile, both profiles being in particular substantially parallel to each other.

7. Pliers according to any one of claims 1 to 6, **characterised in that,** at least in said proximal part (11A, 11B) and preferably over the whole of its length, the handle (3A, 3B) is without any sharp edge.

8. Pliers according to any one of claims 1 to 7, **characterised in that** said non-symmetrical profile extends, possibly being reduced, up to the distal end (9A, 9B) area of the handle (3A, 3B).

9. Pliers according to any one of claims 1 to 7, **characterised in that** the distal end (9A, 9B) area of each handle (3A, 3B) has a cross-section which is symmetrical in relation to said middle line (L).

10. Pliers according to any one of claims 1 to 9, **characterised in that,** at least in said proximal part, the two handles (3A, 3B) are identical in cross-section and symmetrical in relation to the centre line of the pliers.

11. Pliers according to any one of claims 1 to 9, **characterised in that,** at least in said proximal part, the two handles (3A, 3B) are, in cross-section, symmetrical in relation to a median plane (Q) of the two handles which, in the closed position of the pliers, is parallel to the hinge axis (2, 32) of the two branches (7A, 7B).

12. Pliers according to any one of claims 1 to 11, **characterised in that** a handle (33B) at least comprises, on its external face, a distal end guard (38B) and a bead (57) spaced from said guard by a distance permitting an index finger to be received.

13. Pliers according to claim 12, **characterised in that** the bead (57) has a protruding height smaller than that of the guard (38B).

14. Pliers according to claim 12 or 13, **characterised in that** the bead (57) extends laterally on the handle, in particular on both sides of the latter.

15. Pliers according to claim 14, **characterised in that** the bead has a shape which is generally toric.

16. Pliers according to any one of claims 1 to 15, **characterised in that** they constitute clamping pliers, in particular pliers with a flat or round nose, universal pliers or adjustable joint pliers.
